# EUROPÄISCHE PATENTANMELDUNG

(11) **EP 4 744 641 A1**
(43) Veröffentlichungstag der Anmeldung: **20.05.2026**
(21) Anmeldenummer: 25177535.9
(22) Anmeldetag: 20.05.2025
(51) Int. Cl.: A61H 33/06

(54) **HEIZGERÄT, VERFAHREN ZUR DURCHFÜHRUNG EINES AUFGUSSES UND VERWENDUNG**

(30) Priorität: 14.11.2024 DE 102024133277
(71) Anmelder: EOS Saunatechnik GmbH, 35759 Driedorf (DE)
(72) Erfinder: Neumann, Norbert, 35759 Driedorf (DE)
(74) Vertreter: advotec.

(57) **Zusammenfassung**

Die Erfindung betrifft ein Heizgerät (10), insbesondere für Wärmekabinen, Saunen, Dampfbäder oder dergleichen, und ein Verfahren zur Durchführung eines Aufgusses mit einem Heizgerät, insbesondere für Wärmekabinen, Saunen, Dampfbäder oder dergleichen, wobei das Heizgerät eine Heizvorrichtung (11) zur Abgabe von Wärmeenergie und eine Speichervorrichtung (12) aufweist, wobei die Speichervorrichtung zumindest ein Speichermittel (13) zur Speicherung von Wärmeenergie aufweist, wobei der Speichervorrichtung eine Flüssigkeit zur Durchführung eines Aufgusses zuführbar ist, derart, dass die Flüssigkeit auf das Speichermittel applizierbar ist, wobei das Speichermittel aus einem Metallschaum, Keramikschaum, Sintermetall oder einer Sinterkeramik ausgebildet ist.

## Beschreibung

Die Erfindung betrifft ein Heizgerät, insbesondere für Wärmekabinen, Saunen, Dampfbäder oder dergleichen, sowie ein Verfahren zur Durchführung eines Aufgusses, insbesondere in Wärmekabinen, Saunen, Dampfbädern oder dergleichen mit einem Heizgerät, wobei das Heizgerät eine Heizvorrichtung zur Abgabe von Wärmeenergie und eine Speichervorrichtung aufweist, wobei die Speichervorrichtung zumindest ein Speichermittel zur Speicherung von Wärmeenergie aufweist, wobei der Speichervorrichtung eine Flüssigkeit zur Durchführung eines Aufgusses zuführbar ist, derart, dass die Flüssigkeit auf das Speichermittel applizierbar ist. Weiter betrifft die Erfindung eine Verwendung von einem geeigneten Material zur Ausbildung eines Speichermittels zur Speicherung von Wärmeenergie einer Speichervorrichtung eines Heizgeräts, insbesondere für Wärmekabinen, Saunen, Dampfbäder oder dergleichen, wobei das Heizgerät eine Heizvorrichtung zur Abgabe von Wärmeenergie aufweist, wobei der Speichervorrichtung eine Flüssigkeit zur Durchführung eines Aufgusses zuführbar ist, derart, dass die Flüssigkeit auf das Speichermittel applizierbar ist.

Die aus dem Stand der Technik bekannten Heizgeräte sind regelmäßig innerhalb von Wärmekabinen, Saunen, Dampfbädern oder dergleichen aufgestellt und weisen als Speichermittel zur Speicherung von Wärmeenergie einer Speichervorrichtung eine Steinschüttung bildende Steine auf, welche auch als Saunasteine bezeichnet werden. Von den Benutzern des Heizgeräts bzw. der betreffenden Kabine werden sogenannte Aufgüsse durchgeführt, indem eine Flüssigkeit, vorzugsweise Wasser, auf die heißen Steine der Steinschüttung appliziert wird. Die Flüssigkeit verdampft und erhöht eine relative Luftfeuchtigkeit in der Kabine.

Eine schnelle, merkliche Erhöhung der Luftfeuchtigkeit in der Kabine ist mit den Steinen als Speichermittel regelmäßig nur begrenzt möglich. Weiter setzen sich Poren der Steine vergleichsweise schnell zu und verstopfen, so dass die Steine infolgedessen nicht mehr richtig ihren Zweck erfüllen können. Grund dafür sind Ablagerungen und/oder Rückstände, die sich während eines Gebrauchs der Steine in den Poren festsetzen. Das kann zum Beispiel in dem Wasser enthaltener Kalk sein oder können Überreste von Ölen sein, die bei den Aufgüssen verwendet werden. Daher müssen die Steine häufig aufwändig gereinigt und schon nach vergleichsweise kurzer Gebrauchszeit erneuert werden, wodurch die Betriebskosten erhöht sind. Zudem sind die Steine vergleichsweise schwer und daher nicht so gut handhabbar.

Der vorliegenden Erfindung liegt daher die Aufgabe zugrunde, ein Heizgerät, ein Verfahren zur Durchführung eines Aufgusses und eine Verwendung vorzuschlagen, das bzw. die eine optimierte Durchführung eines Aufgusses, eine vereinfachte Wartung des Heizgeräts und einen kostengünstigeren Betrieb des Heizgeräts ermöglicht.

Diese Aufgabe wird durch ein Heizgerät mit den Merkmalen des Anspruchs 1, ein Verfahren mit den Merkmalen des Anspruchs 10 und eine Verwendung mit den Merkmalen des Anspruchs 11 gelöst.

Das erfindungsgemäße Heizgerät, insbesondere für Wärmekabinen, Saunen, Dampfbäder oder dergleichen, weist eine Heizvorrichtung zur Abgabe von Wärmeenergie und eine Speichervorrichtung auf, wobei die Speichervorrichtung zumindest ein Speichermittel zur Speicherung von Wärmeenergie aufweist, wobei der Speichervorrichtung eine Flüssigkeit zur Durchführung eines Aufgusses zuführbar ist, derart, dass die Flüssigkeit auf das Speichermittel applizierbar ist, wobei das Speichermittel aus einem Metallschaum, Keramikschaum, Sintermetall oder einer Sinterkeramik ausgebildet ist.

Demnach ist die Heizvorrichtung so ausgebildet, dass diese das Speichermittel aufheizen kann. Die Heizvorrichtung kann beispielsweise eine elektrische Widerstandsheizung sein, die vorzugsweise unterhalb der Speichervorrichtung angeordnet sein kann. Die Speichervorrichtung kann so ausgebildet sein, dass das Speichermittel von einer Oberseite des Heizgeräts her zugänglich ist. Vorzugsweise kann die Speichervorrichtung mit dem Speichermittel eine vergleichsweise große spezifische Wärmekapazität aufweisen, sodass die Speichervorrichtung über das Speichermittel auch bei abgeschalteter Heizvorrichtung für einen begrenzten Zeitraum weiter Wärmestrahlung abgeben und über Konvektion die betreffende Kabine aufheizen kann. Das Heizgerät ist so ausgebildet, dass der Speichervorrichtung eine Flüssigkeit, vorzugsweise Wasser, zugeführt und, insbesondere unmittelbar oder mittelbar, auf das Speichermittel appliziert werden kann. Die Flüssigkeit kann dann verdampfen und sich innerhalb einer Kabine, in der das Heizgerät angeordnet sein kann, verteilen. Dabei ist das Speichermittel aus einem Metallschaum, Keramikschaum, Sintermetall oder einer Sinterkeramik ausgebildet. Die vorgenannten Werkstoffe weisen aufgrund einer vergleichsweise hohen Porosität der Werkstoffe bezogen auf ein Volumen der Werkstoffe eine vergleichsweise große Oberfläche, insbesondere im Vergleich zu den Steinen, auf, welche zur Verdampfung der Flüssigkeit zur Verfügung steht, so dass eine Luftfeuchtigkeit in der Kabine vergleichsweise schnell merklich erhöht werden kann. Weiter sind Poren des aus diesen Werkstoffen ausgebildeten Speichermittels vergleichsweise weniger anfällig dafür, dass sich Ablagerungen und/oder Rückstände, die sich zum Beispiel aus in der Flüssigkeit enthaltenem Kalk oder Überresten von Ölen, die bei dem Aufguss verwendet werden, ergeben können, in den Poren festsetzen und die Poren verstopfen, so dass das aus diesen Werkstoffen ausgebildete Speichermittel vergleichsweise weniger häufig gereinigt werden muss. Zudem gestaltet sich eine Reinigung des aus diesen Werkstoffen ausgebildeten Speichermittels vergleichsweise weniger aufwändig. Ferner weist das aus diesen Werkstoffen ausgebildete Speichermittel eine vergleichsweise größere Lebensdauer auf. Zudem weist das aus diesen Werkstoffen ausgebildete Speichermittel ein vergleichsweise geringeres Gewicht auf, wodurch sich eine vergleichsweise vereinfachte Handhabung ergibt. Insgesamt werden daher eine optimierte Durchführung eines Aufgusses, eine vereinfachte Wartung des Heizgeräts und ein kostengünstigerer Betrieb des Heizgeräts möglich.

Vorliegend ist unter dem Begriff "Metallschaum" bzw. "Keramikschaum" ein Metallwerkstoff bzw. Keramikwerkstoff mit einer zellularen Struktur aus Poren und Stegen zu verstehen. Die Poren und Stege können dabei ein offenes bzw. hohles Skelett bzw. Netzwerk bilden. Bevorzugt kann der Metallschaum bzw. Keramikschaum eine Porosität von mindestens 80 %, besonders bevorzugt von mindestens 90 %, besonders bevorzugt zwischen 90 % und 98 %, aufweisen bzw. kann das Skelett bzw. Netzwerk im Bereich aller vorgenannten Prozentangaben offen bzw. hohl sein. Der Metallschaum kann beispielsweise durch ein schmelzmetallurgisches Verfahren, insbesondere Platzhalterverfahren, oder pulvermetallurgisches Verfahren bzw. Sintern, insbesondere Schwartzwalder-Verfahren, hergestellt sein. Der Keramikschaum kann beispielsweise durch Sintern, insbesondere Schwartzwalder-Verfahren, hergestellt sein.

In einer vorteilhaften Ausführungsform kann das Speichermittel als eine Platte oder als ein, insbesondere runder oder kantiger, Klotz, insbesondere ein Quader oder eine Kugel, ausgebildet sein. Die Platte kann eine Stärke von beispielsweise 10 mm oder 20 mm aufweisen. Selbstverständlich kann die Platte auch eine andere Stärke aufweisen. Das Speichermittel kann auch mit einer anderen geometrischen Form ausgebildet sein.

In einer vorteilhaften Ausführungsform kann der Metallschaum ein Edelstahlschaum, insbesondere Nickel-Chrom-Schaum oder Nickel-Chrom-Aluminium-Schaum, ein Aluminiumschaum, oder ein Buntmetallschaum, insbesondere Kupferschaum oder Nickelschaum, sein. Wenn der Metallschaum ein Edelstahlschaum ist, ist das Speichermittel besonders unanfällig für ein chemisches Reinigungsmittel, insbesondere Entkalker, und das Speichermittel weist eine vergleichsweise große Lebensdauer auf. Gleicherweise kann das Sintermetall auf Grundlage der vorstehend genannten Metalle bzw. Metalllegierungen ausgebildet sein. Der Metallschaum bzw. das Sintermetall kann auch aus einem anderen geeigneten Metall bzw. einer anderen geeigneten Metalllegierung ausgebildet sein.

In einer vorteilhaften Ausführungsform kann der Keramikschaum ein Oxidkeramikschaum, insbesondere Aluminiumoxidschaum oder Zirconiumdioxidschaum, oder ein Carbidkeramikschaum, insbesondere Siliziumcarbidschaum, sein. Gleicherweise kann die Sinterkeramik auf Grundlage der vorstehend genannten Keramiken ausgebildet sein Der Keramikschaum bzw. die Sinterkeramik kann auch aus einer anderen geeigneten Keramik ausgebildet sein.

In einer bevorzugten Ausführungsform kann der Metallschaum bzw. der Keramikschaum eine offenzellige bzw. offenporige Struktur besitzen. Weiter kann das Sintermetall bzw. die Sinterkeramik eine offenporige Struktur besitzen. Der jeweilige Werkstoff kann dann von der Flüssigkeit durchströmt werden. Es steht dann eine besonders große Oberfläche zur Verdampfung der Flüssigkeit zur Verfügung.

In einer vorteilhaften Ausführungsform kann die Speichervorrichtung zumindest ein weiteres Speichermittel zur Speicherung von Wärmeenergie aufweisen, wobei der Speichervorrichtung die Flüssigkeit zur Durchführung des Aufgusses zuführbar sein kann, derart, dass die Flüssigkeit auf das weitere Speichermittel applizierbar sein kann, wobei das weitere Speichermittel ein Stein sein kann. Der Stein, welcher auch als Saunastein bezeichnet wird, kann ein Lavastein oder Speckstein sein. Der Stein kann auch ein Stein einer anderen Art sein. Die Flüssigkeit kann unmittelbar oder mittelbar auf das weitere Speichermittel applizierbar sein.

In einer vorteilhaften Ausführungsform kann die Speichervorrichtung eine Mehrzahl von Speichermitteln und/oder eine Mehrzahl von weiteren Speichermitteln aufweisen. Wenn die Speichervorrichtung eine Mehrzahl von jeweils als eine Platte ausgebildeten Speichermitteln aufweist, können die Speichermittel bzw. Platten in bzw. als Lagen übereinander und/oder nebeneinander angeordnet sein. Die Speichervorrichtung kann auch nur ein einziges Speichermittel aufweisen.

In einer vorteilhaften Ausführungsform kann das Heizgerät, insbesondere die Speichervorrichtung, eine Aufnahme, insbesondere einen Korb, zur Aufnahme des Speichermittels aufweisen. Die Aufnahme kann oberhalb der Heizvorrichtung angeordnet sein. Auch das weitere Speichermittel kann mittels der Aufnahme aufnehmbar sein. Das Speichermittel kann, insbesondere in der Aufnahme, vorzugsweise Blicken eines Benutzers des Heizgeräts bzw. einer Kabine, in der das Heizgerät angeordnet sein kann, unzugänglich, unterhalb dem weiteren Speichermittel angeordnet sein. Dadurch kann insbesondere ein ästhetischer Eindruck gewahrt werden. Beispielsweise kann ein einziges als eine Platte ausgebildetes Speichermittel oder eine Mehrzahl von jeweils als eine Platte ausgebildeten Speichermitteln unten in der Aufnahme vorgesehen sein, wobei auf bzw. oberhalb dem Speichermittel bzw. den Speichermitteln eine Mehrzahl von weiteren Speichermitteln angeordnet sein kann. Es kann dann auf einen Auffangbehälter zum Auffangen von, insbesondere nicht verdampfter, Flüssigkeit, welcher regelmäßig unterhalb der Heizvorrichtung angeordnet ist, verzichtet werden.

**In** einer vorteilhaften Ausführungsform kann das Heizgerät ein Heizgerätegehäuse aufweisen, welches die Heizvorrichtung und/oder die Speichervorrichtung zumindest teilweise aufnehmen kann.

**In** einer möglichen Ausführungsform kann das Heizgerätegehäuse das Speichermittel ausbilden. Insbesondere kann zumindest eine Wand oder zumindest ein Wandabschnitt des Heizgerätegehäuses, insbesondere zumindest eine Seitenwand und/oder zumindest eine Bodenwand, das Speichermittel ausbilden.

**In** einer vorteilhaften Ausführungsform kann das Heizgerät eine Aufgussvorrichtung aufweisen, mittels der die Flüssigkeit der Speichervorrichtung zuführbar sein kann, wobei die Aufgussvorrichtung eine Aufgusseinrichtung aufweisen kann, mittels der die Flüssigkeit auf das Speichermittel applizierbar sein kann. Weiter kann mittels der Aufgusseinrichtung die Flüssigkeit auf das weitere Speichermittel applizierbar sein. Alternativ kann der Aufguss manuell durchgeführt werden.

Das erfindungsgemäße Verfahren zur Durchführung eines Aufgusses, insbesondere in Wärmekabinen, Saunen, Dampfbädern oder dergleichen, wird mit einem Heizgerät durchgeführt, wobei das Heizgerät eine Heizvorrichtung zur Abgabe von Wärmeenergie und eine Speichervorrichtung aufweist, wobei die Speichervorrichtung zumindest ein Speichermittel zur Speicherung von Wärmeenergie aufweist, wobei der Speichervorrichtung eine Flüssigkeit zur Durchführung eines Aufgusses zugeführt wird, derart, dass die Flüssigkeit auf das Speichermittel appliziert wird, wobei das Speichermittel aus einem Metallschaum, Keramikschaum, Sintermetall oder einer Sinterkeramik ausgebildet ist.

Hinsichtlich der vorteilhaften Wirkungen des erfindungsgemäßen Verfahrens wird auf die Vorteilsbeschreibung des erfindungsgemäßen Heizgeräts verwiesen.

Weitere vorteilhafte Ausführungsformen des Verfahrens ergeben sich aus den Merkmalsbeschreibungen der auf den Vorrichtungsanspruch 1 rückbezogenen Unteransprüche.

Erfindungsgemäß wird ein Metallschaum, Keramikschaum, Sintermetall oder einer Sinterkeramik zur Ausbildung eines Speichermittels zur Speicherung von Wärmeenergie einer Speichervorrichtung eines Heizgeräts, insbesondere für Wärmekabinen, Saunen, Dampfbäder oder dergleichen, wobei das Heizgerät eine Heizvorrichtung zur Abgabe von Wärmeenergie aufweist, wobei der Speichervorrichtung eine Flüssigkeit zur Durchführung eines Aufgusses zuführbar ist, derart, dass die Flüssigkeit auf das Speichermittel applizierbar ist, verwendet.

Hinsichtlich der vorteilhaften Wirkungen der erfindungsgemäßen Verwendung wird auf die Vorteilsbeschreibung des erfindungsgemäßen Heizgeräts verwiesen.

Weitere vorteilhafte Ausführungsformen der Verwendung ergeben sich aus den Merkmalsbeschreibungen der auf den Vorrichtungsanspruch 1 rückbezogenen Unteransprüche.

Nachfolgend werden bevorzugte Ausführungsformen der Erfindung unter Bezugnahme auf die beigefügten Zeichnungen näher erläutert.

Es zeigen:
- **Fig. 1**: eine Teilschnittansicht eines Heizgeräts in einer ersten Ausführungsform;
- **Fig. 2**: eine Teilschnittansicht eines Heizgeräts in einer zweiten Ausführungsform.

Die **Fig. 1** zeigt schematisch ein Heizgerät 10, wobei das Heizgerät 10 eine Heizvorrichtung 11 und eine oberhalb der Heizvorrichtung 11 angeordnete Speichervorrichtung 12 aufweist. Die Speichervorrichtung 12 weist ein als eine Platte ausgebildetes, aus einem Metallschaum ausgebildetes Speichermittel 13 und eine Mehrzahl von auf bzw. oberhalb dem Speichermittel 13 angeordnete, als Steine ausgebildete weitere Speichermittel 14 auf. Das Speichermittel 13 und die weiteren Speichermittel 14 sind in einer als ein Korb ausgebildeten Aufnahme 15 des Heizgeräts 10 aufgenommen.

Die **Fig. 2** zeigt schematisch ein Heizgerät 16, wobei das Heizgerät 16 eine hier nicht gezeigte Heizvorrichtung und eine oberhalb der Heizvorrichtung angeordnete Speichervorrichtung 17 aufweist. Die Speichervorrichtung 17 weist als kantige Klötze ausgebildete, aus einem Metallschaum ausgebildete Speichermittel 18 auf. Die Speichermittel 18 sind in einer als ein Korb ausgebildeten Aufnahme 19 des Heizgeräts 16 aufgenommen.

## Patentansprüche

1. Heizgerät (10, 16), insbesondere für Wärmekabinen, Saunen, Dampfbäder oder dergleichen, wobei das Heizgerät eine Heizvorrichtung (11) zur Abgabe von Wärmeenergie und eine Speichervorrichtung (12, 17) aufweist, wobei die Speichervorrichtung zumindest ein Speichermittel (13, 18) zur Speicherung von Wärmeenergie aufweist, wobei der Speichervorrichtung eine Flüssigkeit zur Durchführung eines Aufgusses zuführbar ist, derart, dass die Flüssigkeit auf das Speichermittel applizierbar ist,
**dadurch gekennzeichnet,**
**dass** das Speichermittel aus einem Metallschaum, Keramikschaum, Sintermetall oder einer Sinterkeramik ausgebildet ist.

2. Heizgerät nach Anspruch 1,
**dadurch gekennzeichnet,**
**dass** das Speichermittel (13, 18) als eine Platte oder als ein, insbesondere runder oder kantiger, Klotz ausgebildet ist.

3. Heizgerät nach Anspruch 1 oder 2,
**dadurch gekennzeichnet,**
**dass** der Metallschaum ein Edelstahlschaum, insbesondere Nickel-Chrom-Schaum oder Nickel-Chrom-Aluminium-Schaum, ein Aluminiumschaum, oder ein Buntmetallschaum, insbesondere Kupferschaum oder Nickelschaum, ist, oder, dass der Keramikschaum ein Oxidkeramikschaum, insbesondere Aluminiumoxidschaum oder Zirconiumdioxidschaum, oder ein Carbidkeramikschaum, insbesondere Siliziumcarbidschaum, ist.

4. Heizgerät nach einem der vorangehenden Ansprüche,
**dadurch gekennzeichnet,**
**dass** der Metallschaum oder der Keramikschaum eine offenzellige Struktur besitzt.

5. Heizgerät nach einem der vorangehenden Ansprüche,
**dadurch gekennzeichnet,**
**dass** die Speichervorrichtung (12, 17) zumindest ein weiteres Speichermittel (14) zur Speicherung von Wärmeenergie aufweist, wobei der Speichervorrichtung die Flüssigkeit zur Durchführung des Aufgusses zuführbar ist, derart, dass die Flüssigkeit auf das weitere Speichermittel applizierbar ist, wobei das weitere Speichermittel ein Stein ist.

6. Heizgerät nach einem der vorangehenden Ansprüche,
**dadurch gekennzeichnet,**
**dass** das Heizgerät (10, 16) eine Aufnahme (15, 19), insbesondere einen Korb, zur Aufnahme des Speichermittels (13, 18) aufweist.

7. Heizgerät nach einem der vorangehenden Ansprüche,
**dadurch gekennzeichnet,**
**dass** das Heizgerät (10, 16) ein Heizgerätegehäuse aufweist, welches die Heizvorrichtung (11) und/oder die Speichervorrichtung (12, 17) zumindest teilweise aufnimmt.

8. Heizgerät nach Anspruch 7,
**dadurch gekennzeichnet,**
**dass** das Heizgerätegehäuse das Speichermittel (13, 18) ausbildet.

9. Heizgerät nach einem der vorangehenden Ansprüche,
**dadurch gekennzeichnet,**
**dass** das Heizgerät (10, 16) eine Aufgussvorrichtung aufweist, mittels der die Flüssigkeit der Speichervorrichtung (12, 17) zuführbar ist, wobei die Aufgussvorrichtung eine Aufgusseinrichtung aufweist, mittels der die Flüssigkeit auf das Speichermittel (13, 18) applizierbar ist.

10. Verfahren zur Durchführung eines Aufgusses, insbesondere in Wärmekabinen, Saunen, Dampfbäder oder dergleichen, mit einem Heizgerät (10, 16), wobei das Heizgerät eine Heizvorrichtung (11) zur Abgabe von Wärmeenergie und eine Speichervorrichtung (12, 17) aufweist, wobei die Speichervorrichtung zumindest ein Speichermittel (13, 18) zur Speicherung von Wärmeenergie aufweist, wobei der Speichervorrichtung eine Flüssigkeit zur Durchführung eines Aufgusses zugeführt wird, derart, dass die Flüssigkeit auf das Speichermittel appliziert wird,
**dadurch gekennzeichnet,**
**dass** das Speichermittel aus einem Metallschaum, Keramikschaum, Sintermetall oder einer Sinterkeramik ausgebildet ist.

11. Verwendung von einem Metallschaum, Keramikschaum, Sintermetall oder einer Sinterkeramik zur Ausbildung eines Speichermittels (13, 18) zur Speicherung von Wärmeenergie einer Speichervorrichtung (12, 17) eines Heizgeräts (10, 16), insbesondere für Wärmekabinen, Saunen, Dampfbäder oder dergleichen, wobei das Heizgerät eine Heizvorrichtung (11) zur Abgabe von Wärmeenergie aufweist, wobei der Speichervorrichtung eine Flüssigkeit zur Durchführung eines Aufgusses zuführbar ist, derart, dass die Flüssigkeit auf das Speichermittel applizierbar ist.
